# EUROPÄISCHE PATENTANMELDUNG

(11) **EP 4 732 953 A1**
(43) Veröffentlichungstag der Anmeldung: **29.04.2026**
(21) Anmeldenummer: 25210299.1
(22) Anmeldetag: 22.10.2025
(51) Int. Cl.: B02C 4/02, B02C 4/30, B02C 4/32

(54) **HOCHDRUCKWALZENPRESSE MIT DREI ODER MEHR WALZEN**

(30) Priorität: 24.10.2024 DE 102024130953
(71) Anmelder: KHD Humboldt Wedag GmbH, 51149 Köln (DE)
(72) Erfinder: Funk, Dominik, 50259 Pulheim (DE)

(57) **Zusammenfassung**

Die Erfindung betrifft eine Hochdruckwalzenpresse (1) mit drei oder mehr Walzen (3). Erfindungsgemäß ist vorgesehen, dass die Walzen zwischen sich einen sternförmigen Walzenspalt (2) bilden.

## Beschreibung

Die Erfindung betrifft eine Hochdruckwalzenpresse mit drei oder mehr Walzen.

Zur Zerkleinerung von sprödem Mahlgut sind im Wesentlichen drei Verfahren bekannt: die Zerkleinerung durch Schlag, durch Reiben und durch Sprödbruch. In konventionellen Hochdruckwalzenpressen erfolgt die Zerkleinerung des Mahlguts durch Anwendung eines hohen Drucks in einem Walzenspalt, wobei keine scherende Komponente einwirkt. Das dadurch erzeugte Mahlgut unterscheidet sich in seiner Kornform und Korngrößenverteilung signifikant von Material, das durch andere Verfahren zerkleinert wurde.

Die Hochdruckwalzenpresse wurde erstmals von Schönert et al. in der deutschen Offenlegungsschrift DE 27 08 053 A1 beschrieben. Bei dieser Ausführung wird das Mahlgut durch einen linear verlaufenden Spalt zwischen zwei gegenläufig rotierenden Walzen gezogen. Um eine gleichmäßige Rotationsgeschwindigkeit der Walzen sicherzustellen und Schlupf zu minimieren, wird eine präzise Steuerung der Antriebe oder eine spezielle Konstruktion der Presse verwendet. Auf diese Weise erfolgt die Zerkleinerung fast ausschließlich durch Druckeinwirkung, ohne zusätzliche mechanische Belastung durch Schlag oder Reibung.

Hochdruckwalzenpressen haben sich insbesondere in Zementwerken zur Zerkleinerung von Rohmaterialien oder Zementklinker bewährt. Dennoch treten bei der Beschickung des linear ausgerichteten Walzenspalts gelegentlich Fehlstellungen auf. Typischerweise besteht eine Hochdruckwalzenpresse aus einer feststehenden Walze (Festwalze) und einer beweglichen Walze (Loswalze), die durch eine Hydraulik gegen die Festwalze gedrückt wird. Eine Regelungseinrichtung sorgt dafür, dass die Walzen weder direkten Kontakt haben noch eine ungleichmäßige

Ausrichtung entsteht, um einen konstanten Druck im gesamten Walzenspalt zu gewährleisten. Dennoch kann es passieren, dass Mahlgut einseitig auf den länglichen Walzenspalt aufgegeben wird, wodurch an der Stelle, wo mehr Mahlgut auf den Walzenspalt aufgegeben wird, sich der Walzenspalt durch Schiefstellung der Loswalze vergrößert.

Ein weiteres technisches Problem bei Hochdruckwalzenpressen ist das seitliche Ausweichen des Mahlguts im Walzenspalt. Unter dem hohen Druck im Walzenspalt versucht das Mahlgut, diesem auszuweichen, was zu einem Fluss von der Mitte des Walzenspalts nach außen führt. Da das Mahlgut unter diesen Bedingungen plastisch verformt wird und sich wie eine viskose Flüssigkeit verhält, kann diese seitliche Fließbewegung die Effizienz der Zerkleinerung beeinträchtigen und zu einer ungleichmäßigen Kornverteilung führen.

Aufgabe der Erfindung ist es daher, eine neuartige Mahlwalzenanordnung bereitzustellen, die diese Probleme überwindet. Die der Erfindung zu Grunde liegende Aufgabe wird gelöst durch eine Hochdruckwalzenpresse mit den Merkmalen nach Anspruch 1.

Nach dem Gedanken der Erfindung ist vorgesehen, dass mindestens drei Mahlwalzen so angeordnet werden, dass sie einen sternförmigen Walzenspalt bilden. In der konventionellen Bauweise rotieren zwei zylinderförmige Mahlwalzen mit parallel ausgerichteten Achsen und gleicher Umfangsgeschwindigkeit mit voneinander verschiedener Umlaufrichtung nebeneinander, wobei das Mahlgut linear auf den als Linie ausgebildeten Walzenspalt zwischen den Mahlwalzen aufgegeben wird. Nach dem Gedanken der Erfindung ist jedoch vorgesehen, dass drei oder mehr Mahlwalzen als abgestumpfte Doppelkegel ausgebildet sind, deren konische Mantelflächen den sternförmigen Walzenspalt bilden. Der Walzenspalt erstreckt sich also von einem gemeinsamen Zentrum in die Richtungen der Arme des Sterns, der durch den sternförmigen Walzenspalt gebildet wird.

Bei einer Anordnung mit drei Walzen beträgt der Winkel zwischen den konischen Mantelflächen je einer Mahlwalze 120°, bei vier Walzen 90°. Allgemein lässt sich der Winkel zwischen den konischen Mantelflächen je einer Mahlwalze bei n Walzen durch die Formel 360°/n berechnen. Diese Konstruktion bietet eine größere Flexibilität bei der Anpassung der Hochdruckwalzenpresse an verschiedene Materialien und Einsatzanforderungen.

In ersten Tests hat sich eine Konfiguration mit drei Mahlwalzen als besonders vorteilhaft erwiesen, da sie eine optimale Druckverteilung und gleichmäßige Zerkleinerung des Mahlguts ermöglicht. Die Mahlwalzen sind mit ihren Rotationsachsen (Symmetrieachsen) tangential entlang eines Kreises angeordnet, wobei der sternförmige Walzenspalt im Zentrum des Kreises liegt. Diese Anordnung sorgt dafür, dass das Mahlgut gleichmäßig zugeführt und zerkleinert wird.

Ein besonderes Merkmal der erfindungsgemäßen Hochdruckwalzenpresse ist, dass die Mantelflächen der abgestumpften Doppelkegel der Mahlwalzen die Arme des sternförmigen Walzenspalts bilden. An den Kanten, wo sich die konischen Flächen der verschiedenen Mahlwalzen treffen, ist die Oberflächengeschwindigkeit am höchsten. Da die Oberflächengeschwindigkeit an den Stellen, die weiter entfernt von diesen Kanten liegen, aufgrund des geringeren Umfangs der Walzen abnimmt, entsteht ein Geschwindigkeitsgradient innerhalb eines Armes des sternförmigen Walzenspaltes. Dieser Geschwindigkeitsgradient führt dazu, dass Mahlgut, welches versucht, dem hohen Druck auszuweichen, durch die höhere Geschwindigkeit in das Zentrum des Spalts zurückgezogen wird. Die hier vorgeschlagene Konstruktion verhindert somit das seitliche Ausweichen des Mahlguts, welches bei herkömmlichen linearen Walzenspalten häufig zu beobachten ist.

Die sternförmige Struktur des sternförmige Walzenspaltes gewährleistet, dass das Mahlgut aus allen Richtungen gleichmäßig zur Mitte des sternförmigen Walzenspalts gezogen wird, was einen stabilen Materialfluss und eine gleichmäßige Zerkleinerung des Mahlguts sicherstellt. Diese Konfiguration erlaubt zudem eine flexible Anpassung der Walzenanzahl, wodurch der Mahlprozess je nach Materialeigenschaften und Anforderungen optimiert werden kann.

Durch die abgestumpfte Doppelkegelform der Mahlwalzen wird zudem eine verbesserte Selbstzentrierung der Mahlwalzen erreicht. Dies führt zu einer gleichmäßigen Druckverteilung und minimiert das Risiko von Fehlstellungen, was besonders in industriellen Anwendungen von Vorteil ist. Die sternförmige Anordnung verbessert somit nicht nur die Effizienz der Zerkleinerung, sondern auch die Prozesssicherheit und die Kornqualität des zerkleinerten Materials.

Um die Lebensdauer der Mahlwalzen zu verlängern, kann die Oberfläche der konischen Mantelflächen der Mahlwalzen mit Hartkörpern bewehrt werden. Diese Hartkörper halten ein festes Gutbett aus zerkleinertem Material, das sich kontinuierlich erneuert und die Mahlwalzenoberfläche vor Abrieb schützt.

Die Walzenachsen der Mahlwalzen sind so angeordnet, dass einseitige Antriebe möglich sind, um Platzprobleme zu vermeiden, die bei einer Anordnung mit beidseitigen Antrieben auftreten könnten.

In einer optionalen Konfiguration könnten die Mahlwalzen auf einem Karussell montiert werden, wobei sie dadurch um zwei senkrecht zueinanderstehende Rotationsachsen rotieren: einmal um ihre eigene Achse und einmal um das Zentrum des sternförmigen Walzenspalts. Die dabei entstehende Corioliskraft erzeugt ein starkes Kippmoment auf die Mahlwalzen, welches die Mahlwalzen ähnlich wie bei einer Kollergang-Mühle mit hoher Kraft aneinanderpresst. Um diese Kippbewegungen der Mahlwalzen zu ermöglichen, können die Wellen der Mahlwalzen in speziellen Schwenklagern oder Pendellagern gelagert werden.

Zur gleichmäßigen Beschickung des sternförmigen Walzenspalts kann eine trichterförmige Aufgabevorrichtung oberhalb des sternförmigen Walzenspalts installiert werden. Diese Vorrichtung ist kreisförmig gestaltet, um das Material gleichmäßig in die Arme des sternförmigen Walzenspalts zu leiten.

Um eine noch gleichmäßigere Verteilung zu gewährleisten, kann die Vorrichtung einen weiteren, inneren Trichterkörper im Inneren aufweisen, sodass zwischen der Außenwand der Aufgabevorrichtung und dem inneren Trichterkörper ein konischer Ringspalt entsteht. Dieser Ringspalt fungiert als Überlauf, durch den überschüssiges Mahlgut fällt und unterhalb der Mahlwalzen dem zerkleinerten Gut erneut zugeführt wird. Dieses Kreislaufsystem sorgt dafür, dass das Mahlgut kontinuierlich im Umlauf bleibt und Feingut effizient abgeschieden wird.

Die Erfindung wird anhand der folgenden Figuren näher erläutert. Es zeigt:
- Fig. 1: drei Mahlwalzen einer erfindungsgemäßen Hochdruckwalzenpresse in einer schematischen Ansicht von oben auf den sternförmigen Walzenspalt,
- Fig. 2: die drei Mahlwalzen aus Figur 1 in einer perspektivischen Ansicht,
- Fig. 3: die drei Mahlwalzen aus Fig. 2 mit darüber angeordneter Aufgabevorrichtung, die teilweise durchbrochen dargestellt ist,
- Fig. 4: eine Mahlwalze aus den vorhergehenden Figuren mit einer mit Hartkörpern bewehrten Oberfläche

**Figur 1** zeigt drei Mahlwalzen 3 einer erfindungsgemäßen Hochdruckwalzenpresse 1 in einer schematischen Ansicht von oben auf den sternförmigen Walzenspalt 2. Die Mahlwalzen 3 sind sternförmig angeordnet und bilden im Zentrum den sternförmigen Walzenspalt 2. Die Mahlwalzen 3 sind als abgestumpfte Doppelkegel ausgeführt, deren konische Mantelflächen 5 die Arme des sternförmigen Walzenspalts 2 formen. Der Winkel 6 zwischen den Mantelflächen 5 beträgt in dieser Ausführung 120°, was für eine Konfiguration mit drei Mahlwalzen 3typisch ist. Die Rotationsachsen 8 der Mahlwalzen 3 sind tangential entlang eines Kreises 7 angeordnet, dessen Zentrum den sternförmigen Walzenspalt 2 bildet.

Diese Anordnung sorgt für eine gleichmäßige Druckverteilung und ermöglicht es, das Mahlgut effizient in den sternförmigen Walzenspalt 2 zu leiten. Die drei Mahlwalzen 3 werden je durch einen Antrieb M einseitig angetrieben, wobei eine hier nicht dargestellte Regelungsvorrichtung dafür sorgt, dass die drei Mahlwalzen 3 mit gleicher Umfangsgeschwindigkeit rotieren.

In **Figur 3** sind die drei Mahlwalzen aus Figur 1 in einer perspektivischen Ansicht der Hochdruckwalzenpresse 1 dargestellt. Die Pfeile auf den drei Mahlwalzen 3 zeigen die Rotationsrichtung an. Der Pfeil an Kreis 7 zeigt eine Rotationsrichtung der gesamten Hochdruckwalzenpresse 1, wenn die Hochdruckwalzenpresse 1 optional auf einem Karussell montiert ist. Die Karussellbewegung der Hochdruckwalzenpresse 1 zusammen mit der Rotation der Mahlwalzen 3 erzeugt eine Corioliskraft 14 an den Mahlwalzen 3, die zu einem Kippmoment an den Mahlwalzen 3 führt. Das Kippmoment drückt die drei Mahlwalzen 3 in den drei Armen des sternförmigen Walzenspaltes 2 zusammen. Um diese Coriolis-Kräfte aufzunehmen und zu stabilisieren, sind die Achsen der Mahlwalzen 3 in Schwenklagern 15 gelagert. Diese Lagerung ermöglicht eine Anpassung an das Kippmoment und sorgt für die notwendige Flexibilität und Stabilität der Walzenbewegung.

In **Figur 3** ist die trichterförmige Aufgabevorrichtung 9 über dem sternförmigen Walzenspalt 2 abgebildet, dabei ist die Aufgabevorrichtung 9 teilweise durchbrochen dargestellt. Diese Vorrichtung dient dazu, Mahlgut gleichmäßig in die Arme des Walzenspalts 2 zu leiten. Im Inneren der trichterförmigen Aufgabevorrichtung 9 befindet sich ein innerer Trichterkörper 10, der zusammen mit der Außenwand der Aufgabevorrichtung 9 einen konischen Ringspalt 11 bildet. Dieser konische Ringspalt 11 fungiert als Überlauf, durch den überschüssiges Mahlgut kontrolliert entweichen und später erneut zugeführt werden kann. Diese Ausgestaltung unterstützt die kontinuierliche Kreislaufführung des Mahlguts und trägt zu einer stabilen und effizienten Zerkleinerung bei.

**Figur 4** bietet eine Detailansicht auf einer der Mahlwalzen 3, insbesondere der Oberflächen der konischen Mantelflächen 5, die mit Hartkörpern verstärkt sind, um die Lebensdauer der Mahlwalzen 3 zu erhöhen. Diese Hartkörper halten zwischen sich ein festes Gutbett aus zerkleinertem Material, das sich ständig erneuert und die Oberfläche der Mahlwalzen 3 vor Abrieb schützt. Diese Ansicht zeigt auch das kreisförmige Muster der Hartkörperanordnung, das die Selbstzentrierung der Mahlwalzen 3unterstützt und eine gleichmäßige Druckverteilung entlang des gesamten Walzenspalts 2 gewährleistet.

### BEZUGSZEICHENLISTE

| | | | |
|---|---|---|---|
| 1 | Hochdruckwalzenpresse | 9 | trichterförmige Aufgabevorrichtung |
| 2 | sternförmiger Walzenspalt | | |
| 3 | Mahlwalzen | 10 | innerer Trichterkörper |
| 5 | konische Mantelflächen | 11 | konischer Ringspalt (Überlauf) |
| 6 | Winkel zwischen den Mantelflächen | 12 | Karussell |
| 7 | tangentiale Anordnung entlang eines Kreises | 14 | Corioliskraft |
| | | 16 | Hartkörper |
| 8 | Rotationsachsen | M | Antrieb |

## Patentansprüche

1. Hochdruckwalzenpresse (1) mit drei oder mehr Mahlwalzen (3),
**dadurch gekennzeichnet, dass**
die Mahlwalzen (3) zwischen sich einen sternförmigen Walzenspalt (2) bilden.

2. Hochdruckwalzenpresse nach Anspruch 1,
**dadurch gekennzeichnet, dass**
die Mahlwalzen (3) je eine Form eines abgestumpften Doppelkegels aufweisen.

3. Hochdruckwalzenpresse nach Anspruch 2,
**dadurch gekennzeichnet, dass**
die jeweils zur Rotationsachse (8) der jeweiligen Mahlwalze (3) schrägen, konischen Mantelflächen (5) des jeweiligen abgestumpften Doppelkegels aller Mahlwalze (3) den sternförmigen Walzenspalt (2) bilden.

4. Hochdruckwalzenpresse nach Anspruch 3,
**dadurch gekennzeichnet, dass**
die konischen Mantelflächen (5) eine Bewehrung mit Hartkörpern (16) aufweisen.

5. Hochdruckwalzenpresse nach Anspruch 3,
**dadurch gekennzeichnet, dass**
die Mahlwalzen (3) jeweils einseitig durch einen Antrieb (M) angetrieben sind.

6. Hochdruckwalzenpresse nach einem der Ansprüche 1 bis 5,
**dadurch gekennzeichnet, dass**
über dem sternförmigen Walzenspalt (2) eine trichterförmige Aufgabevorrichtung (9) für Mahlgut vorhanden ist.

7. Hochdruckwalzenpresse nach Anspruch 6,
**dadurch gekennzeichnet, dass**
die trichterförmige Aufgabevorrichtung (9) in sich einen weiteren, inneren Trichterkörper (10) aufweist, wobei zwischen einer Außenwand der trichterförmigen Aufgabevorrichtung (9) und dem inneren Trichterkörper (10) ein konischer Ringspalt (11) vorhanden ist, der als Überlauf fungiert.

8. Hochdruckwalzenpresse nach einem der Ansprüche 1 bis 7,
**dadurch gekennzeichnet, dass**
die drei oder mehr Mahlwalzen (3) in einem Karussell (12) angeordnet sind, so dass sich die Mahlwalzen (3) durch die Antriebe (M) jeweils um ihre eigene Rotationsachse drehen und zusätzlich um die Symmetrieachse der gesamten Walzenanordnung, die Senkrecht durch das Zentrum des sternförmigen Walzenspalts (2) verläuft.
